# FASCICULE DE BREVET EUROPEEN

(11) **EP 3 286 517 B1**
(45) Date de publication et mention de la délivrance du brevet: **20.02.2019**
(21) Numéro de dépôt: 16720464.3
(22) Date de dépôt: 19.04.2016
(51) Int. Cl.: F41A 3/72, F41A 17/30, F41A 17/46, F41A 17/64

(54) **DISPOSITIF DE SÉCURITÉ D'UN SYSTÈME DE PERCUSSION D'UNE ARME A FEU**
SICHERHEITSVORRICHTUNG FÜR EIN SCHLAGBOLZENSYSTEM EINER FEUERWAFFE
SAFETY DEVICE FOR A FIREARM FIRING PIN SYSTEM

(30) Priorité: 21.04.2015 FR 1553544
(43) Date de publication de la demande: 28.02.2018
(73) Titulaire: Verney-Carron S.A., 42000 Saint Etienne (FR)
(72) Inventeur: VERNEY-CARRON, Pierre, 42340 Rivas (FR)
(74) Mandataire: Cabinet Laurent & Charras
(86) Numéro de dépôt international: PCT/FR2016/050901
(87) Numéro de publication internationale: WO 2016/170259

(56) Documents cités:
- DE-A1- 2 446 176
- GB-A- 2 079 419
- US-A- 3 168 788

## Description

L'invention se rattache au secteur technique des armes à feu.

Plus particulièrement, l'invention concerne un dispositif de sécurité pour une arme à feu, du type non létal, connu, par exemple sous la marque « FLASH BALL », et susceptible d'utiliser des cartouches de calibre 44 mm.

Ce type d'arme de défense comprend, de manière parfaitement connue pour un homme du métier, au moins un canon et une détente gâchette agissant sur un système de percussion d'une cartouche introduite dans le canon. Un appui exercé sur la détente gâchette assure la percussion de la cartouche, et par conséquent, un départ du projectile, par exemple sous forme d'un corps cylindrique monté dans la cartouche. Généralement, le système de percussion est assujetti à un levier d'armement, qui fait partie intégrante de l'arme à feu.

A partir de cet état de la technique, et notamment dans le cas d'une arme de défense susceptible d'être utilisée par des personnes non initiées, et en considérant la législation en vigueur, il est apparu important de pouvoir sécuriser le système de percussion, avec pour objectif, d'indiquer à l'utilisateur si ce système de percussion est armé, ou non, autrement dit, si le tir de la cartouche est possible, ou pas.

Pour résoudre un tel problème et atteindre ces objectifs, il a été conçu un dispositif de sécurité d'un système de percussion d'une arme à feu, lequel système comprend un percuteur assujetti à une détente gâchette. DE 24 46 176 A1 divulgue un dispositif de sécurité d'un système de percussion d'une arme à feu.

Selon l'invention, ledit dispositif comprend un élément indépendant amovible, apte à être engagé :
- dans un agencement d'une partie de l'arme pour assurer à volonté le blocage du percuteur et de la détente dans une position armée ou non armée dudit percuteur, le retrait dudit élément permettant de libérer le percuteur et la détente gâchette pour le départ d'un coup,
- dans un autre agencement d'une partie de l'arme, pour coopérer avec le système de percussion par l'intermédiaire de moyens complémentaires d'accouplement, pour assurer l'armement du percuteur.

Il résulte donc de ces caractéristiques, que l'élément indépendant et amovible permet le blocage du système de percussion, soit en position non armée, soit en position armée du percuteur. Le départ du coup ne peut être effectué qu'après un retrait volontaire de cet élément indépendant amovible.

Par ailleurs, l'élément indépendant amovible, assure, non seulement, la fonction de sécurité du système de percussion, mais, également, l'armement dudit système de percussion.

Avantageusement, l'élément amovible est une goupille présentant une zone de préhension.

Selon d'autres caractéristiques, l'agencement pour l'engagement de la goupille en position de blocage du percuteur et de la détente gâchette est un trou formé au droit de la détente gâchette et sensiblement perpendiculairement à un chambrage où est monté le système de percussion. De même, l'agencement pour l'engagement de la goupille en vue de l'armement du percuteur, est un trou formé en alignement avec le chambrage où est monté le système de percussion, ce trou étant accessible à partir de l'extérieur de l'arme.

L'invention concerne également une arme à feu notamment du type non létal, comprenant le dispositif de sécurité.

L'invention est exposée ci-après plus en détail à l'aide des figures des dessins annexés, dans lesquels :
- la figure 1 est une vue de dessus d'une arme à feu, du type non létal, donnée à titre d'exemple indicatif, nullement limitatif, et équipé du dispositif de sécurité, selon l'invention,
- la figure 2 est une vue en plan, correspondant à la figure 1,
- la figure 3 est une vue en coupe longitudinale, considérée selon la ligne AA de la figure 1, le dispositif de sécurité étant représenté en position de blocage du percuteur et de la détente, lorsque le percuteur est armé,
- la figure 4 est une vue semblable à la figure 3, montrant le retrait de la goupille de sécurité,
- la figure 5 est une vue correspondant à la figure 3, montrant la mise en place de la goupille de sécurité, pour assurer l'armement du percuteur,
- la figure 6 est une vue correspondant à la figure 3, montrant la mise en place de la goupille de sécurité, en position de blocage du percuteur et de la détente, en position non armée du percuteur.

Comme indiqué, on a illustré aux figures des dessins, une arme à feu de défense, du type non létal, donnée à titre d'exemple indicatif, nullement limitatif.

Cette arme comprend, de manière parfaitement connue pour un homme du métier, un système de percussion comprenant un percuteur (1), assujetti à une détente gâchette (2). Classiquement, l'arme présente une partie arrière (3), faisant office de crosse ou de poignée de préhension, et une partie avant, agencée directement, ou de manière rapportée, pour faire office de canon (4). Le système de percussion, en tant que tel, demeure réalisé de manière parfaitement connue pour un homme du métier.

Selon l'invention, l'arme à feu est équipée d'un système de sécurité et d'un système de percussion, au moyen d'un élément indépendant amovible (5).

Cet élément amovible (5) se présente avantageusement sous la forme d'une goupille, dont une extrémité présente une zone de préhension (5a).

Cette goupille (5) est positionnée dans un agencement sur le percuteur en position de blocage en étant engagée dans un trou (6), formé au droit de la détente (2), sensiblement perpendiculairement à un chambrage (7) recevant le système de percussion (1).

En position non armée du système de percussion (1), et après engagement de la goupille (5) dans le trou (6), ladite goupille assure le blocage du percuteur (figure 6), ainsi que le blocage de la détente gâchette (2).

A cet égard, l'extrémité libre de la goupille (5) coopère avec un décrochement (2a), que présente la détente gâchette (2).

Pour assurer l'armement du système de percussion (1), il est donc nécessaire d'enlever la goupille (5) (figure 4), de manière à libérer le percuteur (1) et la détente gâchette (2).

L'armement du système de percussion peut s'effectuer, de manière classique, par tous moyens connus et appropriés, mais peut avantageusement, et de manière préférée, être réalisé au moyen de la goupille (5).

Dans ce but, la goupille (5) peut être engagée dans un logement (8), formé co-axialement au chambrage (7) recevant le système de percussion. Plus particulièrement, le trou (8) est formé à partir de l'extérieur de la crosse ou poignée (3).

Dans ces conditions, l'extrémité libre de la goupille (5) présente des agencements d'accouplements temporaires (5b), aptes à coopérer avec des agencements complémentaires, que présentent le système de percussion (1), les agencements étant, par exemple, du type quart de tour.

On renvoie à la figure 5, qui montre l'accouplement de la goupille (5) avec le système de percussion (1), en vue de son armement.

Lorsque le système de percussion est armé, il est encore possible d'assurer le blocage du percuteur (1) et de la détente gâchette (2) (figure 3). Il suffit de réintroduire la goupille (5) dans le trou (6), laquelle goupille coopère, dans ce cas, avec l'avant du percuteur (1), tandis que l'extrémité libre de ladite goupille (5) est engagée, comme indiqué précédemment, pour la position armée du percuteur, avec l'échancrure (2a) de la détente (2) (figure 3).

La goupille (5) permet donc d'assurer également une sécurité de la position armée du percuteur (figure 3). Dans cette position armée, pour assurer le départ du coup correspondant au tir d'une cartouche, il suffit, par conséquent, d'enlever la goupille (5), de manière à libérer simultanément le percuteur (1) et la détente gâchette (2).

Les avantages ressortent bien de la description.

A noter que l'arme peut présenter des moyens d'indications visuelles de l'état du système de percussion.

## Revendications

1. Dispositif de sécurité d'un système de percussion d'une arme à feu, ledit système comprenant un percuteur (1) assujetti à une détente gâchette (2), le dispositif comprenant un élément indépendant amovible (5), apte à être engagé
- dans un agencement (6) d'une partie de l'arme pour assurer à volonté le blocage du percuteur (1) et de la détente gâchette (2) dans une position armée ou non armée dudit percuteur (1), le retrait dudit élément (5) permettant de libérer le percuteur (1) et la détente gâchette (2) pour le départ d'un coup et ou pour assurer son armement ; **caractérisé en ce que** l'élément indépendant amovible (5) est apte à être engagé
- dans un autre agencement (8) d'une partie de l'arme pour coopérer avec le système de percussion (1), par l'intermédiaire de moyens complémentaires d'accouplement, pour assurer l'armement du percuteur (1).

2. Dispositif selon la revendication 1, ***caractérisé* en ce que** les moyens complémentaires d'accouplement sont du type quart de tour.

3. Dispositif selon la revendication 1, ***caractérisé* en ce que** l'élément amovible (5) est une goupille présentant une zone de préhension (5a).

4. Dispositif selon la revendication 3, ***caractérisé* en ce que** l'agencement pour l'engagement de la goupille (5) en position de blocage du percuteur (1) et de la détente gâchette (2), est un trou (6) formé au droit de la détente (2) et sensiblement perpendiculairement à un chambrage (7) où est monté le système de percussion (1).

5. Dispositif selon la revendication 3, ***caractérisé* en ce que** l'agencement pour l'engagement de la goupille (5) en vue de l'armement du percuteur (1), est un trou (8) formé en alignement avec le chambrage (7) où est monté le système de percussion (1), ce trou (8) étant accessible à partir de l'extérieur de l'arme.

6. Dispositif selon l'une quelconque des revendications 3 à 5, ***caractérisé* en ce qu'**en position non armée du percuteur (1), la goupille (5) est positionnée dans un agencement (trou) sur le percuteur en position de blocage, l'extrémité libre de ladite goupille (5) coopérant avec une échancrure (2a) de la détente gâchette (2).

7. Dispositif selon l'une quelconque des revendications 3 à 5, ***caractérisé* en ce qu'**en position armée du percuteur (1), la goupille (5) est engagée devant le percuteur (1), l'extrémité libre de ladite goupille (5) coopérant avec une échancrure (2a) de la détente gâchette (2).

8. Dispositif selon l'une quelconque des revendications 1 à 7, ***caractérisé* en ce qu'**il présente des moyens d'indication visuelle de l'état du système de percussion.

9. Arme à feu comprenant le dispositif de sécurité, selon l'une quelconque des revendications 1 à 8.

## Patentansprüche

1. Sicherheitsvorrichtung für ein Schlagsystem einer Feuerwaffe, wobei dieses System einen Schlagbolzen (1) umfasst, der von einem Züngelabzug (2) abhängt, wobei diese Vorrichtung ein unabhängiges, bewegliches Element (5) umfasst, dass einrasten kann:
- in eine Anordnung (6) eines Teils der Waffe, um nach Belieben das Sperren des Schlagbolzens (1) und des Züngelabzugs (2) in einer gespannten oder nichtgespannten Position dieses Schlagbolzens (1) und das Zurückziehen dieses Elementes (5) sicherzustellen, um den Schlagbolzen (1) und den Züngelabzug (2) zum Abfeuern eines Schusses oder zur Durchführung des Spannens freizugeben; ***dadurch gekennzeichnet, dass*** das unabhängige, bewegliche Element (5)
- in eine andere Anordnung (8) eines Teils der Waffe einrasten kann, um mit dem Schlagsystem (1) über zusätzliche Verkopplungselemente zu kooperieren, um das Spannen des Schlagbolzens (1) sicherzustellen.

2. Vorrichtung nach Anspruch 1, ***dadurch gekennzeichnet, dass*** die zusätzlichen Verkopplungselemente vom Typ Vierteldrehung sind.

3. Vorrichtung nach Anspruch 1, ***dadurch gekennzeichnet, dass*** es sich bei dem beweglichen Element (5) um einen Stift handelt, der eine Griffzone (5a) aufweist.

4. Vorrichtung nach Anspruch 3, ***dadurch gekennzeichnet, dass*** die Anordnung zum Einrasten des Stiftes (5) in der Sperrposition des Schlagbolzens (1) und des Züngelabzugs (2), aus einem Loch (6) besteht, das rechts vom Abzug (2), im Wesentlichen senkrecht zu einer Senkung (7) angebracht ist, in der das Schlagsystem (1) montiert ist.

5. Vorrichtung nach Anspruch 3, ***dadurch gekennzeichnet,* dass** die Anordnung zum Einrasten des Stiftes (5) im Hinblick auf das Spannen des Schlagbolzens (1) ein Loch (8) ist, das in Verlängerung der Senkung (7) gebildet ist, in der das Schlagsystem (1) montiert ist, wobei dieses Loch (8) von außerhalb der Waffe zugänglich ist.

6. Vorrichtung nach einem der Ansprüche 4 bis 5, ***dadurch gekennzeichnet,* dass** in der entspannten Position des Schlagbolzens (1), der Stift (5) in eine Anordnung (Loch) am Schlagbolzen in Sperrposition gesteckt wird, wobei das freie Endstück dieses Stiftes (5) mit einer Einkerbung (2a) des Züngelabzugs (2) zusammenarbeitet.

7. Vorrichtung nach einem der Ansprüche 3 bis 5, ***dadurch gekennzeichnet,* dass** in der gespannten Position des Schlagbolzens (1), der Stift (5) vor dem Schlagbolzen (1) eingesteckt wird, wobei das freie Endstück dieses Stiftes (5) mit einer Einkerbung (2a) des Züngelabzugs (2) zusammenarbeitet.

8. Vorrichtung nach einem der Ansprüche 1 bis 7, ***dadurch gekennzeichnet,* dass** sie Sichtanzeigen des Zustandes des Schlagsystems enthält.

9. Feuerwaffe, umfassend die Sicherheitsvorrichtung nach einem der Ansprüche 1 bis 8.

## Claims

1. Safety device for a percussion system of a firearm, with the said system incorporating a cocking hammer (1) interoperating with a trigger release (2), with the said device incorporating a removable independent part (5) that can be engaged in a working (6) in a part of the arm to ensure, when desired, the locking of the cocking hammer (1) and of the trigger release (2) in an armed or unarmed position of the said cocking hammer (1), with the withdrawal of the said part (5) allowing the release of the cocking hammer (1) and of the trigger release (2) for the initiation of a shot and/or to ensure its cocking, **characterized by** the fact that the removable independent part (5) is designed to be able to be engaged in another working (8) in a part of the arm to interoperate with the percussion system (1), through the intermediary of a complementary means of coupling, to ensure the cocking of the cocking hammer (1).

2. Device in accordance with claim 1, **characterized by** the fact that the complementary means of coupling is of quarter-turn type.

3. Device in accordance with claim 1, **characterized by** the fact that the removable part (5) is a pin having a gripping area (5a).

4. Device in accordance with claim 3, **characterized by** the fact that the working for the engagement of the pin (5) in a position of locking of the cocking hammer (1) and of the trigger release (2) is a hole (6) formed to the right of the trigger release (2) and is essentially perpendicular to a chambering (7) in which the percussion system (1) is mounted.

5. Device in accordance with claim 3, **characterized by** the fact that the working for the engagement of the pin (5) in view of the cocking of the cocking hammer (1) is a hole (8) formed in alignment with the chambering (7) in which the percussion system (1) is mounted, with this hole (8) being accessible from the exterior of the arm.

6. Device in accordance with any of claims 3 to 5, **characterized by** the fact that, in the uncocked position of the cocking hammer (1), the pin (5) is positioned in a working (hole) in the cocking hammer in the locking position, with the free extremity of the said pin (5) interoperating with a cleft (2a) on the trigger release (2).

7. Device in accordance with any of claims 3 to 5, **characterized by** the fact that, in the cocked position of the cocking hammer (1), the pin (5) is engaged in front of the cocking hammer (1), with the free extremity of the said pin (5) interoperating with a cleft (2a) in the trigger release (2).

8. Device in accordance with any of claims 1 to 7, **characterized by** the fact that it incorporates a visual means of indication of the status of the percussion system.

9. Firearm incorporating the safety device, in accordance with any of claims 1 to 8.
